# DEMANDE DE BREVET EUROPEEN

(11) **EP 0 125 193 A1**
(43) Date de publication de la demande: **14.11.1984**
(21) Numéro de dépôt: 84430008.7
(22) Date de dépôt: 20.03.1984
(51) Int. Cl.: G10F 1/06, A47G 23/03

(54) **Dispositif de sonorisation d'objets par déplacement du centre de gravité**

(30) Priorité: 29.03.1983 FR 8305401
(71) Demandeur: Siahou, Joseph, F-13007 Marseille (FR)
(72) Inventeur: Siahou, Joseph, F-13007 Marseille (FR)
(74) Mandataire: Roman, Alphonse

(57) **Abrégé**

L'objet de l'invention concerne un dispositif de sonorisation d'objets par déplacement du centre de gravité.

Il est constitué par la combinaison d'une boite à musique (2) comportant un déclenchement (3) par un bouton pression libéré avec un dispositif de déverrouillage mécanique (10,11) par inclinaison de récipient (8) auquel il est intégré.

Il est destiné à musicaliser des objets tels que biberons, verres, assiettes ou autres ustensiles de façon à permettre un contrôle de leur déplacement, inclinaison ou des temps d'utilisation.

## Description

L'objet de l'invention concerne un dispositif de sonorisation d'objets par déplacement du centre de gravité.

Il est destiné à musicaliser des objets tels que biberons, verres, assiettes ou autres ustensiles de façon à permettre un contrôle de leur déplacement, inclinaison ou des temps d'utilisation.

Il est connu de sonoriser certains objets, tels que brosses à dents ou autres afin de réaliser un contrôle de pression ou simplement pour leur conférer un attrait, mais jusqu'à ce jour, on n'avait pas adapté la musicalité à un déplacement utilitaire ou récréatif.

Le dispositif suivant l'invention donne la possibilité de musicaliser des biberons, verres ou autres ustensiles afin de signaler leur changement de position en même temps que leur temps d'utilisation.

Il est constitué par la combinaison d'une boîte à musique comportant un déclenchement par un bouton pression libéré avec un dispositif de déverrouillage mécanique par inclinaison du récipient auquel il est intégré.

Sur les dessins annexés, donnés à titre d'exemple non limitatif d'une des formes de réalisation de l'objet de l'invention:
La figure 1 représente l'ensemble du dispositif vu en élévation et en coupe.-La figure 2 représente le fonctionnement du déclanchement musical.Les figures 3, 4 montrent des variantes d'exécution du même dispositif.La figure 5 est une vue schématique d'un déclancheur de boîte à musique électronique.

Le dispositif adaptateur est constitué, figure 1, par un carter en substance semi-rigide 1 contenant la boîte à musique 2 à déclenchement par poussoir 3.

La partie supérieure du carter à parois verticales 4, 5 légèrement flexibles est obturée par un cloisonnement 6 surmonté par un cerclage périphérique se fixant sur le fond d'un biberon 8. Il supporte la charnière 9 sur laquelle s'articule le levier 10 dont le débattement est limité par le ressort 11. Ce levier 10 verrouille et immobilise le poussoir 3.

Dès que le biberon 8 est pris en main sous le simple effet de la pesanteur, figure 2, le levier 10 est entrainé et libère le poussoir 3 qui remonte et déclenche la musicalité.

Dès que le biberon est posé verticalement, figure 1, la sonorisation s'arrête.

La boîte à musique à ressort se monte par le remontoir 12.

Le carter 1 peut être monté soit avec un levier 13 soit une pince 14 qui s'adapte à un ustensile quelconque et transmet le déplacement au levier 10 qui libère le poussoir 3.

Pour les boîtes à musique électroniques 15 figure 5 il suffit de les connecter avec un détecteur d'inclinaison 16 formé par un élément tubulaire avec alvéolage de retenue 17 et bille 18.

En inclinant le support tubulaire 16 suivant un degré déterminé la bille 18 contactera l'un des électrodes 19, 20 déclenchant la sonorité.

La remise en position verticale du récipient 21 permet la bille 18 dans son alvéole d'immobilisation et arrête la sonorité. Le réglage du déclenchement s'effectue par déplacement de l'élément tubulaire sur un secteur indexé 22 de préréglage. Le déplacement du centre de gravité par l'inclinai son du récipient porteur de l'élément musical déclenche automatiquement la sonorisation. Cette dernière s'arrête dès que l'ustensile est placé dans sa position normale verticale.

On peut ainsi sonoriser un biberon afin de contrôler le temps de sa consommation et distraire l'enfant qui l'utilise. On peut étendre cette sonorisation à n'importe quel objet manutentionnable soit pour le rendre attractif soit pour en surveiller un éventuel déplacement. Il est même possible d'utiliser cette sonorisation mécanique ou électronique pour des objets d'art, des plats, des statues, des assiettes, des plats et ceci sans limitation. Des livres mêmes peuvent être ainsi sonorisés.

C'est pourquoi les éléments d'application pourront varier dans la limite des équivalents connus, comme d'ailleurs les matières utilisées pour leur fabrication sans changer pour cela la conception générale de l'invention qui vient d'être décrite.

## Revendications

1. Dispositif de sonorisation d'objets par déplacement du centre de gravité ou inclinaison destiné à musicaliser des objets tels que biberons, verres, assiettes, ou autres de façon à permettre un contrôle de leur déplacement ou les temps d'utilisation, se caractérisant par la combinaison d'une boîte à musique (1) comportant un déclenchement par bouton pression (3)libéré avec un dispositf d'intégration (1) comportant un déverrouillage mécanique réglable (10,11) par inclinaison du récipient porteur ou du contenu.

2. Dispositif suivant la revendication 1 se caractérisant par le fait que l'élément d'intégration du dispositf au récipient (8) est constitué par un carter (1) à parois cercleuses (7) flexibles semi- rigides pourvu d'un cloisonnement porteur (6). avec charnière (9), levier (10) et ressort de tarage (11) appuyant sur le déclencheur (3) de la boîte à musique mécanique.

3. Dispositif suivant le revendication 1 se caractérisant par le fait que la boîte à musique (2) forme contrepoids déformant sous l'effet du soulèvement les parois flexibles (4, 5) et écartant le levier (10) rappelé par le ressort (11) du déclencheur (3).

4. Dispositif suivant la revendication 1 se caractérisant pas le fait que le carter (1) suivant une variante d'exécution comporte soit un levier de contact (13) soit une pince d'accrochement (15).

5. Dispositif suivant la revendication 1 se caractérisant par le fait qu'une boîte à musique électronique (15) est reliée à un niveau (16) avec alvéolage (17) et bille (18) inclinable suivant préréglage avec index (12) et électrodes de contact (19, 20).
